# EUROPÄISCHE PATENTSCHRIFT

(11) **EP 0 828 563 B1**
(45) Veröffentlichungstag und Bekanntmachung des Hinweises auf die Patenterteilung: **20.10.1999**
(21) Anmeldenummer: 96916079.5
(22) Anmeldetag: 15.05.1996
(51) Int. Cl.: B04B 11/06, B04B 1/08

(54) **VERFAHREN UND VORRICHTUNG ZUM FÜLLEN EINER SELBSTENTLEERENDEN SCHLEUDERTROMMEL**
METHOD AND DEVICE FOR FILLING AN AUTOMATICALLY DISCHARGING CENTRIFUGAL DRUM
PROCEDE ET DISPOSITIF DE REMPLISSAGE D'UN TAMBOUR CENTRIFUGEUR AUTODECHARGEUR

(30) Priorität: 30.05.1995 DE 19519693
(43) Veröffentlichungstag der Anmeldung: 18.03.1998
(73) Patentinhaber: WESTFALIA SEPARATOR AG, 59302 Oelde (DE)
(72) Erfinder: KOHLSTETTE, Werner, D-59302 Oelde (DE); SEDLER, Marie-Theres, D-59329 Wadersloh (DE); HEINZE, Gottfried, D-59320 Ennigerloh (DE)
(86) Internationale Anmeldenummer: EP9602076
(87) Internationale Veröffentlichungsnummer: WO9638230

(56) Entgegenhaltungen:
- CH-A- 451 823
- DE-A- 3 716 035
- DE-C- 3 627 826
- FR-A- 2 294 755

## Beschreibung

Die Erfindung bezieht sich auf ein Verfahren zum Füllen einer selbstentleerenden Schleudertrommel mit einem zu trennenden Flüssigkeitsgemisch, das über ein Einlaufrohr und einen Verteiler zugeführt wird, dessen Einlaufraum über Öffnungen in seinem mit radialen Zufuhrkanälen versehenen Verteilerfuß mit einem Tellereinsatz in Verbindung steht, in dessen Zentrum Kanäle zur Ableitung der abgetrennten leichten Flüssigkeitsphase in eine erste Ableitkammer und an dessen Peripherie ein Trennraum mit Kanälen zur Ableitung der abgetrennten schweren Flüssigkeitsphase in eine zweite Ableitkammer vorgesehen sind.

Die Erfindung betrifft außerdem eine selbstentleerende Schleudertrommel nach dem Oberbegriff des Patentanspruches 3.

Eine Schleudertrommel zum Trennen von Flüssigkeitsgemischen ist beispielsweise aus der DE 23 13 669 C3 bekannt. Bei dieser Schleudertrommel werden die Zufuhrkanäle durch unterhalb des Verteilerfußes vorgesehene Rippen gebildet, die bis in den zentralen Bereich des Einlaufraumes reichen. Diese Rippen bewirken eine spontane Beschleunigung des zugeführten Flüssigkeitsgemisches auf die Winkelgeschwindigkeit der Schleudertrommel. Die dabei unvermeidliche Stoßwirkung kann empfindliche Schleudergüter nachteilig beeinflussen.
Eine besonders starke Beanspruchung des Flüssigkeitsgemisches wird durch Rippen oder Eintrittsöffnungen hervorgerufen, die nicht durch Flüssigkeit abgedeckt sind. Sobald die Rippen außerhalb des Flüssigkeitsspiegels liegen, erfolgt die Mitnahme weitgehendst schonend durch Flüssigkeitsreibung. Zwar läßt sich die Schleudertrommel so auslegen, daß diese Rippen oder Eintrittsöffnungen bei Betrieb von Flüssigkeit überdeckt sind, doch beim Befüllen der Schleudertrommel zu Beginn des Trennvorgangs und nach jeder Entleerung der Schleudertrommel liegen diese Rippen oder Eintrittsöffnungen frei und führen dann zu den genannten Beeinträchtigungen des Produktes.
Dies wird insbesondere bei sehr wertvollen und schlagempfindlichen Produkten, beispielsweise bei der Abtrennung von Blutplasma, nicht akzeptiert. Nach jeder Trommelentleerung läuft das Blutplasma zunächst für 30 Sekunden rot gefärbt ab, was ein Zeichen für eine unerwünschte Hämolyse ist, die durch Zerschlagen von Blutzellen entsteht.

Der Erfindung liegt die Aufgabe zugrunde, den Füllvorgang der Schleudertrommel bzw. eine Schleudertrommel so auszuführen, daß dabei eine Beeinträchtigung des Flüssigkeitsgemisches durch nicht von Flüssigkeit abgedeckte Kanäle oder Rippen vermieden wird.

Diese Aufgabe wird beim Verfahren gelöst durch folgende Verfahrensschritte:
a) Füllen der Schleudertrommel mit einer Hilfsflüssigkeit über eine untere Abteilung des Verteilerfußes bis zu einem Flüssigkeitsspiegel, der radial einwärts der Eintrittsöffnungen der Zufuhrkanäle dieser Abteilung liegt,
b) Zuführung des Flüssigkeitsgemisches mit reduzierter Leistung über die untere Abteilung des Verteilerfußes bis zu einem radial einwärts gelegenen Flüssigkeitsspiegel, der die Eintrittsöffnungen der Zufuhrkanäle einer oberen Abteilung des Verteilerfußes überdeckt,
c) Zuführung des Flüssigkeitsgemisches mit voller Leistung über beide Abteilungen des Verteilerfußes.

Die zunächst zugeführte Hilfsflüssigkeit überdeckt die Eintrittsöffnungen der Zufuhrkanäle der unteren Abteilung des Verteilerfußes, bevor anschließend das stoßempfindliche Produkt dieser Abteilung mit kleiner Leistung zugeführt wird und dabei durch die Hilfsflüssigkeit sanft beschleunigt wird. Dabei füllt sich die untere Abteilung bis zu einem Flüssigkeitsspiegel auf, der radial einwärts der Eintrittsöffnungen der Zufuhrkanäle der oberen Abteilung des Verteilerfußes liegt. Simultan zur unteren Abteilung erfolgt eine radial einwärts gerichtete Verschiebung des Flüssigkeitsspiegels in der oberen Abteilung bis zur Überdeckung der Eintrittsöffnungen dieser Abteilung. Da jetzt alle Eintrittsöffnungen des Verteilers von Flüssigkeit überdeckt sind, kann anschließend der Trennvorgang mit voller Leistung betrieben werden, ohne eine Beeinträchtigung des Produktes befürchten zu müssen.

Bei einer vorteilhaften Ausgestaltung wird als Hilfsflüssigkeit Salzwasser verwendet. Diese Flüssigkeit hat sich insbesondere bei der Abtrennung von Blutplasma bewährt.

Die Lösung dieser Aufgabe ist bei einer Schleudertrommel zur Durchführung des Verfahrens in Anspruch 3 beschrieben. Die simultane Verschiebung der Flüssigkeitsspiegel in der oberen und unteren Abteilung wird durch die Kommunikation dieser Abteilungen im peripheren Bereich bewirkt.

Bei einer vorteilhaften Ausgestaltung sind die Eintrittsöffnungen der unteren Abteilung auf einem Durchmesser "D₂" vorgesehen, der größer ist als der Ablaufdurchmesser "D₁" der zweiten Ableitkammer. Ein Ablauf von Hilfsflüssigkeit aus der zweiten Ableitkammer ist wegen der kommunizierenden Effekte zwischen "D₂" und "D₁" ein Indiz für die Überdeckung der Eintrittsöffnungen der unteren Abteilung.

Bei einer weiteren vorteilhaften Ausgestaltung sind die Eintrittsöffnungen der oberen Abteilung auf einem Durchmesser "D₄" vorgesehen, der größer ist als der Ablaufdurchmesser "D₃" der ersten Ableitkammer. Ein Ablauf von abgetrennter Flüssigkeit aus der ersten Ableitkammer ist aus vorgenannten Grund ein Indiz für die Überdeckung der Eintrittsöffnungen der oberen Abteilung.

Ein Ausführungsbeispiel der Schleudertrommel gemäß der Erfindung ist in der Zeichnung dargestellt und wird nachstehend ebenso wie das erfindungsgemäße Verfahren näher erläutert.

Mit 1 ist in der Fig. 1 eine Schleudertrommel bezeichnet, die über ein Einlaufrohr 2 und einen Verteiler 3 mit einem Einlaufraum 4 und Öffnungen 5 in einem mit radialen Zufuhrkanälen 6 versehenen Verteilerfuß 7 mit einem Tellereinsatz 8 in Verbindung steht. Im Zentrum des Tellereinsatzes 8 sind Kanäle 9 zur Ableitung der abgetrennten leichten Flüssigkeitsphase in eine erste Ableitkammer 10 vorgesehen. An der Peripherie des Tellereinsatzes 8 ist ein Trennraum 11 mit Kanälen 12 zur Ableitung der abgetrennten schweren Flüssigkeitsphase in eine zweite Ableitkammer 13 angeordnet. Der Verteilerfuß 7 ist aufgeteilt in eine obere Abteilung 14 und eine untere Abteilung 15, die im Bereich der Öffnungen 5 miteinander kommunizieren, wobei Eintrittsöffnungen 16 der Zufuhrkanäle 6 der oberen Abteilung 14 radial einwärts von Eintrittsöffnungen 17 der Zufuhrkanäle 6 der unteren Abteilung 15 vorgesehen sind und das Einlaufrohr 2 in die untere Abteilung 15 mündet. An der Peripherie der Schleudertrommel 1 befinden sich Austragsöffnungen 18 für abgetrennten Feststoff, die durch einen hydraulisch betätigbaren Kolbenschieber 19 geöffnet werden können.

Die Schleudertrommel 1 wird zunächst mit einer Hilfsflüssigkeit gefüllt, die über das Einlaufrohr 2, die untere Abteilung 15, den Trennraum 11 und die Kanäle 12 in die zweite Ableitkammer 13 gelangt und diese über den Ablaufdurchmesser "D₁ verläßt. Ein Flüssigkeitsspiegel mit diesem Durchmesser, der kleiner ist als der Durchmesser "D₂, auf dem die Eintrittsöffnungen 17 der unteren Abteilung 15 liegen, stellt sich wegen der kommunizierenden Wirkung auch im Bereich des Verteilerfußes 7 ein. Die Eintrittsöffnungen 17 sind somit von der Hilfsflüssigkeit bedeckt. Der anschließend der unteren Abteilung 15 zugeführte Produktstrom wird somit durch Kontakt mit der Hilfsflüssigkeit beschleunigt. Damit die untere Abteilung 15 nicht überläuft, wird diese nun mit geringer Zulaufleistung aufgefüllt, wobei sowohl in der oberen Abteilung 14 als auch in der ersten Ableitkammer 10 für die abgetrennte leichte Flüssigkeitsphase simultan eine radial einwärts gerichtete Verschiebung der dortigen Flüssigkeitsspiegel durch die abgetrennte leichte Flüssigkeitsphase bis zum Ablaufdurchmesser "D₃" erfolgt. Da dieser Durchmesser kleiner ist als der Durchmesser "D₄", auf dem die Eintrittsöffnungen 16 der oberen Abteilung 14 liegen, sind diese auch von Flüssigkeit bedeckt. Anschließend kann der Trennvorgang mit voller Leistung betrieben werden, ohne eine Beeinträchtigung des Produktes befürchten zu müssen.
Wegen der radial weiter einwärts liegenden Eintrittsöffnungen 16 der oberen Abteilung 14 erzeugt diese einen wesentlich höheren Flüssigkeitsdruck, so daß diese Abteilung die Durchsatzleistung der Trommel bestimmt. Die untere Abteilung 15 dient vorrangig zur stoßfreien Befüllung der Trommel 1. Der beschriebene Füllvorgang wird nach jeder Entleerung der Schleudertrommel über die Austragsöffnungen 18 wiederholt.

## Patentansprüche

1. Verfahren zum Füllen einer selbstentleerenden Schleudertrommel mit einem zu trennenden Flüssigkeitsgemisch, das über ein Einlaufrohr und einen Verteiler zugeführt wird, dessen Einlaufraum über Öffnungen in seinem mit radialen Zufuhrkanälen versehenen Verteilerfuß mit einem Tellereinsatz in Verbindung steht, in dessen Zentrum Kanäle zur Ableitung der abgetrennten leichten Flüssigkeitsphase in eine erste Ableitkammer und an dessen Peripherie ein Trennraum mit Kanälen zur Ableitung der abgetrennten schweren Flüssigkeitsphase in eine zweite Ableitkammer vorgesehen sind, wobei der Verteilerfuß aufgeteilt ist in eine obere Abteilung und eine untere Abteilung, die im Bereich der Öffnungen miteinander kommunizieren, und die Eintrittsöffnungen der Zufuhrkanäle der oberen Abteilung radial einwärts von Eintrittsöffnungen der Zufuhrkanäle der unteren Abteilung vorgesehen sind und das Einlaufrohr in die untere Abteilung mündet, **gekennzeichnet durch** folgende Verfahrensschritte:
a) Füllen der Schleudertrommel mit einer Hilfsflüssigkeit über eine untere Abteilung des Verteilerfußes bis zu einem Flüssigkeitsspiegel, der radial einwärts der Eintrittsöffnungen der Zufuhrkanäle dieser Abteilung liegt,
b) Zuführung des Flüssigkeitsgemisches mit reduzierter Leistung über die untere Abteilung des Verteilerfußes bis zu einem radial einwärts gelegenen Flüssigkeitsspiegel, der die Eintrittsöffnungen der Zufuhrkanäle einer oberen Abteilung des Verteilerfußes überdeckt,
c) Zuführung des Flüssigkeitsgemisches mit voller Leistung über beide Abteilungen des Verteilerfußes.

2. Verfahren nach Anspruch 1, dadurch gekennzeichnet, daß als Hilfsflüssigkeit Salzwasser verwendet wird.

3. Selbstentleerende Schleudertrommel zur Durchführung des Verfahrens nach Anspruch 1 oder 2 mit einem Einlaufrohr (2) und einem Verteiler (3), dessen Einlaufraum (4) über Öffnungen (5) in seinem mit radialen Zufuhrkanälen (6) versehenen Verteilerfuß (7) mit einem Tellereinsatz (8) in Verbindung steht, in dessen Zentrum Kanäle (9) zur Ableitung der abgetrennten leichten Flüssigkeitsphase in eine erste Ableitkammer (10) und an dessen Peripherie ein Trennraum (11) mit Kanälen (12) zur Ableitung der abgetrennten schweren Flüssigkeitsphase in eine zweite Ableitkammer (13) vorgesehen sind, **dadurch gekennzeichnet**, daß der Verteilerfuß (7) aufgeteilt ist in eine obere Abteilung (14) und eine untere Abteilung (15), die im peripheren Bereich miteinander kommunizieren, wobei die Eintrittsöffnungen (16) der Zufuhrkanäle (6) der oberen Abteilung (14) radial einwärts von den Zufuhrkanälen (6) der unteren Abteilung (15) vorgesehen sind und das Einlaufrohr (2) in die untere Abteilung (15) mündet.

4. Schleudertrommel nach Anspruch 3, dadurch gekennzeichnet, daß die Eintrittsöffnungen (17) der unteren Abteilung (15) radial auswärts zu dem Ablaufdurchmesser "D₁" der zweiten Ableitkammer (13) vorgesehen sind.

5. Schleudertrommel nach Anspruch 3 oder 4, dadurch gekennzeichnet, daß die Eintrittsöffnungen (16) der oberen Abteilung (14) radial auswärts zu dem Ablaufdurchmesser "D₃" der ersten Ableitkammer (10) vorgesehen sind.

## Claims

1. Process for filling a self-cleaning centrifuge bowl with a liquid mixture to be separated which is fed through a feed tube and distributor whose inlet chamber is connected, via openings in its distributor base provided with radial feed channels, to a disc stack, in whose centre channels are provided for discharging the separated light liquid phase into a first discharge chamber and at whose periphery a separation chamber is provided with channels for discharging the separated heavy liquid phase into a second discharge chamber, whereby the distributor base is divided into an upper compartment and a lower compartment which communicate with each other in the area of the openings, and the inlet openings of the feed channels of the upper compartment are located radially inwards relative to the inlet openings of the feed channels of the lower compartment and the feed tube opens up into the lower compartment, **characterized by the** following process steps:
a) Filling the centrifuge bowl with an auxiliary liquid through a lower compartment of the distributor base to a liquid level which is radially inwards from the inlet openings of the feed channels of this compartment.
b) Feeding the liquid mixture at a reduced capacity through the lower compartment of the distributor base to a liquid level situated radially inwards which covers the inlet openings of the feed channels of an upper compartment of the distributor base.
c) Feeding the liquid mixture at full capacity through both compartments of the distributor base.

2. Process according to claim 1, characterised in that salt water is used as auxiliary liquid.

3. Self-cleaning centrifuge bowl for executing the process according to claim 1 or 2 with a feed tube (2) and a distributor (3) whose inlet chamber (4) is connected, via openings (5) in its distributor base (7) provided with radial feed channels (6), to a disc stack (8) in whose centre channels (9) are provided for discharging the separated light liquid phase into a first discharge chamber (10) and at whose periphery a separation chamber (11) is provided with channels (12) for discharging the separated heavy liquid phase into a second discharge chamber (13), characterised in that the distributor base (7) is divided into an upper compartment (14) and a lower compartment (15) which communicate with each other in the peripheral area, whereby the inlet openings (16) of feed channels (6) of the upper compartment (14) are situated radially inwards from the feed channels (6) of the lower compartment (15) and the feed tube (2) opens up into the lower compartment (15).

4. Centrifuge bowl according to claim 3, characterised in that the inlet openings (17) of the lower compartment (15) are situated radially outwards relative to the discharge diameter "D₁" of the second discharge chamber (13).

5. Centrifuge bowl according to claim 3 or 4, characterised in that the inlet openings (16) of the upper compartment (14) are situated radially outwards relative to the discharge diameter "D₃" of the first discharge chamber (10).

## Revendications

1. Procédé de remplissage d'un bol centrifuge auto-débourbeur avec un mélange liquide alimenté à travers un tube d'entrée et un distributeur dont l'espace d'entrée, grâce à des alésages prévus dans le pied du distributeur, communique avec une pile d'assiettes, au centre de laquelle sont disposés des canaux d'évacuation de la phase liquide légère séparée menant vers une première chambre de refoulement et dont la périphérie est munie d'un espace de séparation muni de canaux d'évacuation de la phase liquide lourde menant vers une seconde chambre de refoulement, le pied du distributeur étant subdivisé dans des compartiments supérieur et inférieur qui communiquent entre eux dans la zone des ouvertures, et les ouvertures d'entrée des canaux d'alimentation du compartiment supérieur étant munies d'ouvertures d'entrée radialement vers l'intérieur par rapport à des ouvertures d'entrée des canaux d'alimentation du compartiment inférieur et le tube d'entrée débouchant dans le compartiment inférieur, **caractérisé par** les étapes suivantes :
a) remplissage du bol centrifuge avec un liquide auxiliaire à travers un compartiment inférieur du pied du distributeur jusqu'à un niveau liquide se trouvant radialement à l'intérieur par rapport aux ouvertures d'entrée des canaux d'alimentation de ce compartiment-ci,
b) alimentation du mélange liquide à débit réduit à travers le compartiment inférieur du pied du distibuteur jusqu'à un niveau liquide situé radialement vers l'intérieur, recouvrant les ouvertures d'entrée des canaux d'alimentation d'un compartiment supérieur du pied du distributeur,
c) alimentation du mélange liquide à plein débit à travers les deux compartiments du pied du distributeur

2. Procédé suivant revendication 1, caractérisé en ce que de l'eau salée est utilisée en tant que liquide auxiliaire

3. Bol centrifuge auto-débourbeur destiné au procédé suivant l'une des revendications 1 ou 2, possédant un tube d'entrée (2) et un distributeur (3), dont la chambre d'entrée (4) communique avec un jeu d'assiettes (8) à travers des orifices (5) prévus dans son pied (7) muni de canaux d'alimentation (6), le centre du jeu d'assiettes étant muni de canaux (9) destinés à l'évacuation de la phase liquide légère séparée vers la première chambre de refoulement (10) et la périphérie du jeu d'assiettes étant munie d'une chambre de séparation (11) destinée à l'évacuation de la phase liquide lourde séparée vers une seconde chambre de refoulement (13), caractérisé en ce que le pied du distributeur (7) est divisé en un compartiment supérieur (14) et un compartiment inférieur (15), les deux communiquant l'un avec l'autre dans la zone périphérique, les orifices d'entrée (16) des canaux d'alimentation (6) du compartiment supérieur (14) étant prévus radialement vers l'intérieur par rapport aux canaux d'alimentation (6) du compartiment inférieur (15) et le tube d'entrée (2) débouchant dans le compartiment inférieur (15)

4. Bol centrifuge suivant revendication 3, caractérisé en ce que les ouvertures d'entrée (17) du compartiment inférieur (15) sont prévues radialement vers l'extérieur par rapport au diamètre de sortie " D₁ " de la seconde chambre de refoulement (13).

5. Bol centrifuge suivant l'une des revendications 3 ou 4, caractérisé en ce que les ouvertures d'entrée (16) du compartiment supérieur (14) sont prévues radialement vers l'exttérieur par rapport au diamètre de sortie " D₃ " de la première chambre de refoulement (10).
